# EUROPÄISCHE PATENTANMELDUNG

(11) **EP 3 499 125 A1**
(43) Veröffentlichungstag der Anmeldung: **19.06.2019**
(21) Anmeldenummer: 17206622.7
(22) Anmeldetag: 12.12.2017
(51) Int. Cl.: F23R 3/00, F23R 3/46

(54) **ROHRBRENNKAMMER MIT KERAMISCHER AUSKLEIDUNG**

(71) Anmelder: Siemens Aktiengesellschaft, 80333 München (DE)
(72) Erfinder: Gralki, Matthias, 45478 Mülheim an der Ruhr (DE); Hümbs, Marvin, 47259 Duisburg (DE); Krusch, Claus, 45257 Essen (DE); Schmidt, Daniel, 45149 Essen (DE); Grote, Holger, 45478 Mülheim (DE); Tertilt, Marc, 45529 Hattingen (DE)

(57) **Zusammenfassung**

Die Erfindung betrifft eine Brennkammer (1) umfassend einen um eine Hauptachse (2) der Brennkammer (1) angeordneten Mantel (3) und ein innerhalb des Mantels (3) angeordnetes Keramikrohr (4), wobei zwischen Mantel (3) und Keramikrohr (4) eine Zwischenschicht (5) angeordnet ist und der Mantel (3) zumindest teilweise konisch ist und das Keramikrohr (4) entlang der Hauptachse (2) in den Mantel (3) axial verspannt ist.

## Beschreibung

Die Erfindung betrifft eine Rohrbrennkammer mit keramischer Auskleidung.

Zur Herstellung einer keramisch ausgekleideten Rohrbrennkammer ist eine werkstoff- und montagegerechte Konstruktion notwendig.

Die sorgfältige Integration der bruchempfindlichen keramischen Monolithe in die Metallumgebung ist besonders wichtig, da die Rohrbrennkammer starken Verbrennungsschwingungen bzw. Vibrationen ausgesetzt ist. Die vibrationsdämpfende, dauerhafte Lagerung der Keramik stellt daher eine konstruktive Hauptaufgabe dar. Bei der Lagerung ist insbesondere darauf zu achten, dass die Keramik durch den Einbau in das Gehäuse keiner kritischen Zug- oder Schubbeanspruchung ausgesetzt ist. Beim Betrieb erfährt der keramische Einsatz neben den durch die Lagerung verursachten Verbundspannungen die durch die Verbrennung entstehenden Lastspannungen. Diese Beanspruchungen ergeben zusammen mit den herstellungsbedingten Eigenspannungen die Gesamtspannungsverteilung, bei der Druckspannungen für das Bauteil kritische Zugspannungen unschädlich überlagern können.

Aufgabe der Erfindung ist es, einen solchen keramischen Einsatz sorgfältig in den metallischen Mantel eine Brennkammer einzubauen und ggf. eine Schnittstellengeometrie keramischer Segmente einer solchen Brennkammer untereinander so zu gestalten, dass Wärmedehnungen nicht behindert werden. Ferner muss die Schnittstellengeometrie verschiedene zusätzliche Funktionen erfüllen, wie die Übertragung von axialen und radialen Verbundlasten, die eindeutige Definition der Lage und Verdrehsicherung der Einzelelemente, die Abdichtung zwischen Heiß- und Kaltgasseite sowie die Vermeidung von Zugspannungen im Schnittstellenbereich.

Die Erfindung löst die auf eine Brennkammer gerichtete Aufgabe, indem sie vorsieht, dass bei einer derartigen Brennkammer, umfassend einen um eine Hauptachse der Brennkammer angeordneten Mantel und ein innerhalb des Mantels angeordnetes Keramikrohr, zwischen Mantel und Keramikrohr eine Zwischenschicht angeordnet ist, der Mantel zumindest teilweise konisch ist und das Keramikrohr entlang der Hauptachse in den Mantel axial verspannt ist.

Die für die Lösung der Aufgabe wichtige Realisierung einer Druckvorspannung wird also erfindungsgemäß durch axiales Spannen des ein- oder mehrteiligen Keramikrohrs in einer konischen Gegenfläche erreicht. Über das axiale Verspannen werden Radialkräfte erzeugt, die über federnde Elemente auf die keramische Außenfläche übertragen werden. Auf diese Weise wird ein unter Außendruck stehendes Keramikrohr (z.B. Zylinder, Konus) erzeugt.

In einer vorteilhaften Ausführungsform der Erfindung ist der Mantel metallisch.

In einer weiteren vorteilhaften Ausführungsform besteht das Keramikrohr aus feuerfestem Werkstoff.

Es ist vorteilhaft, wenn die Zwischenschicht eine keramische Quellmatte ist. Quellmatten sind Mineralfasermatten, die expandierbare Partikel enthalten. Aufgrund ihrer elastischen Rückstellkräfte üben sie eine Haltekraft auf das Keramikrohr aus.

Alternativ ist es vorteilhaft, wenn die Zwischenschicht Feder- und/oder Dämpfungselemente umfasst. Diese können keramisch oder metallisch sein.

In einer vorteilhaften Ausführungsform weist der Mantel an der Öffnung mit dem größten Öffnungsdurchmesser Befestigungsmittel auf, mit deren Hilfe ein Gegenstück gegen die Öffnung gezogen werden kann. Beispielsweise kann das axiale Verspannen durch einen kraft- und/oder formschlüssig gefügten Metallring erfolgen. Der Kraftschluss erfolgt vom Metallring über die Keramiksäule und Federn auf die metallische konische Gegenfläche.

Mit dem Ziel die Fügekräfte zu begrenzen und variable Geometrien auszukleiden, kann es vorteilhaft sein, wenn der Mantel zwei konische Teilmäntel umfasst, d.h. der Mantel ist dann in zwei konische Bauteile getrennt (z.B. mit einer in die Mitte verschobenen Trennebene).

Das Keramikrohr selbst kann zweckmäßigerweise ein Vollzylinder oder ein Vollkonus sein.

Besonders vorteilhaft ist es, wenn das Keramikrohr ein Verbund aus mehreren Hitzeschildsegmenten ist. Bei der Ausführung mit einzelnen Segmenten werden diese form- und kraftschlüssig in Position gehalten (Torbogenprinzip) und bilden so einen druckvorgespannten Keramikring. Wärmedehnungen lassen sich hier besonders vorteilhaft abfangen und zwar indem die Hitzeschildsegmente jeweils eine mit einem heißen Medium beaufschlagbare Heißseite, eine der Heißseite gegenüberliegende, dem Mantel zugewandte Kaltseite und einen zwischen Heißseite und Kaltseite umlaufenden Rand aufweisen, und im kalten Zustand einzelne Hitzeschildsegmente einer Segmentreihe auf dem Rand an die Kaltseite anschließende Anlageflächen und sich zur Heißgasseite öffnende Spalte aufweisen. Wärmedehnungsunterschiede treten nämlich insbesondere zwischen Heiß- und Kaltseite der keramischen Segmente auf. Dabei ist es besonders vorteilhaft, wenn die Spalte sichelförmig sind. Die kaltseitigen Anlageflächen der Einzelsegmente dienen zur Kraftübertragung in Tangential- und Axialrichtung. Die sich zur Heißseite öffnenden sichelförmigen Spalte, ähnlich einer Nut- und Federverbindung, gewährleisten zum einen unbehinderte Wärmedehnungen und zum anderen einen Formschluss und somit eine Lagedefinition in radialer Richtung. Die Seiten- und Stirnflächengeometrie ist derart auszuführen, dass deren Spaltgeometrie dehnungsangepasst ist und damit eine Minimierung der Spalte während des Betriebs realisiert um das Eindringen von Heißgas weitestgehend zu vermeiden.

Es ist zweckmäßig, wenn zwischen Segmentreihen unebene Stirnflächen vorgesehen sind, so dass im heißen Zustand ein Formschluss zwischen einzelnen Hitzeschildsegmenten in Umfangsrichtung entsteht. Für die Schnittstellengeometrie sind vorzugsweise stumpfe Winkel und vergleichsweise große Radien zu verwenden, um zugspannungsbeanspruchte Zonen zu vermeiden.

Um zwischen den Segmentreihen eine Verdrehung in Umfangsrichtung zu verhindern, sind die Stirnflächen nicht eben, sondern derart auszuführen, dass ein Formschluss zwischen den keramischen Einzelsegmenten in Umfangsrichtung entsteht. Dazu ist die Schnittstellengeometrie vorzugsweise in einer wellenförmigen Geometrie oder jeder anderen formschlussgewährleistenden Geometrie auszuführen. Auch hier sind vorzugsweise stumpfe Winkel und vergleichsweise große Radien zu verwenden.

Für die Auskleidung einer Rohrbrennkammer wird ein Keramikverbund aus mehreren Feuerfest-Hitzeschildsegmenten oder ein keramischer Vollzylinder bzw. -konus vorgesehen. Der so entstehende Ring oder Konus aus Feuerfestkeramik wird mithilfe einer federnden Zwischenschicht in einem metallischen Gehäuse gelagert. Die Befestigung der keramischen Segmente wird über den Außendruck realisiert, sodass eine Konstruktion ohne Spalte entsteht.

Mit der Erfindung lassen sich grundlegende Konstruktionsprinzipien eines Keramik-Metall-Verbunds in Kombination mit einer bauteil- und kostenreduzierten Konstruktion realisieren. Mit der Erzeugung von Druckvorspannungen in der Keramikauskleidung wird eine Erhöhung der Beanspruchbarkeit der Keramik ermöglicht. Die Verwendung von Feuerfestkeramik in einer Rohrbrennkammer führt zu einer Reduzierung der Neuteil- und Lebenszykluskosten (durch Erhöhung der Lebensdauer gegenüber der metallischen Lösung). Zusätzlich sind eine Erhöhung der Temperaturbeanspruchbarkeit sowie eine Reduzierung des Kühlluftverbrauchs möglich.

Die Erfindung wird beispielhaft anhand der Zeichnungen näher erläutert. Es zeigen schematisch und nicht maßstäblich:
- Figur 1: einen Ausschnitt einer Verbundlösung für eine Brennkammer aus den Elementen Mantel, Keramikrohr und Zwischenschicht,
- Figur 2: eine Darstellung der wirkenden Kräfte der Verbundlösung der Figur 1 in der Seitensicht und
- Figur 3: eine Darstellung der wirkenden Kräfte der Verbundlösung der Figur 1 in der Längssicht,
- Figur 4: axiales Spannen am Beispiel eines Metallrings in geöffnetem Zustand und
- Figur 5: axiales Spannen am Beispiel eines Metallrings in geschlossenem Zustand,
- Figur 6: das Prinzip zweier konischer Komponenten mit mittiger Trennebene,
- Figur 7: eine aufgeschnittene Rohrbrennkammer mit Übergangsstück,
- Figur 8: eine Nut-Feder-ähnliche Verbindung von Hitzeschildsegmenten mit Anlagefläche im kalten Zustand,
- Figur 9: eine Nut-Feder-ähnliche Verbindung von Hitzeschildsegmenten mit Anlagefläche und geschlossenem Spalt im heißen Zustand und
- Figur 10: eine wellenförmige Geometrie zwischen verschiedenen Segmentreihen als Verdrehsicherung.

Figur 1 zeigt schematisch und beispielhaft eine Verbundlösung aus drei Elementen für eine Brennkammer 1 mit Mantel 3, einem im Mantel 3 angeordneten Keramikrohr 4 aus feuerfestem Werkstoff und einer hochtemperaturfesten Zwischenschicht 5, die zwischen Mantel 3 und Keramikrohr 4 angeordnet ist.

Die sorgfältige Integration des Keramikrohrs 4, sei es einstückig oder mehrstückig, in die Metallumgebung ist besonders wichtig. Figur 2 veranschaulicht hierzu das erfindungsgemäße axiale Verspannen 18 des Keramikrohrs 4 im Mantel 3. Durch das axiale Verspannen 18 des Keramikrohrs in Richtung der Hauptachse 2 einer konischen metallischen Gegenfläche, d.h. des Mantels, werden Radialkräfte 19 erzeugt, die über federnde Elemente, d.h. die Zwischenschicht 5, auf die keramische Außenfläche übertragen werden. Auf diese Weise wird ein unter Außendruck stehender Keramikverbund erzeugt.

Bei der Ausführung mit einzelnen Hitzeschildsegmenten 10 werden diese form- und kraftschlüssig in Position gehalten (Torbogenprinzip) und bilden so einen druckvorgespannten Ring aus keramischen Hitzeschildsegmenten 10, wie er in der Figur 3 als Segmentreihe 14 gezeigt ist.

Die Figuren 4 und 5 zeigen beispielhaft, wie das axiale Verspannen 18 durch einen kraft- und / oder formschlüssig gefügten Metallring als Befestigungsmittel 7 im Bereich der größeren Öffnung 6 des Konus erfolgen kann. Der Kraftschluss erfolgt vom Metallring über die Keramiksäule und Federn auf die metallische konische Gegenfläche des Mantels 3.

Mit dem Ziel, die Fügekräfte zu begrenzen und variable Geometrien auszukleiden, kann die metallische Komponente in zwei konische Bauteile getrennt werden (beispielsweise mit einer in die Mitte verschobenen Trennebene 20, wie sie in der Figur 6 gezeigt ist). Der jeweils andere Teilmantel 9 mit dem entsprechenden Keramikrohr 4 wirkt hier als Gegenstück 8 für die axiale Verspannung 18.

Figur 7 zeigt eine in Längsrichtung aufgeschnittene Rohrbrennkammer 1 mit Übergangsstück 21, bei der sich eine Auskleidung, wie in Figur 6 dargestellt, anbietet.

Die Figuren 8 bis 10 zeigen Details der Geometrie zwischen einzelnen keramischen Hitzeschildsegmenten 10 in einem unter Außendruck stehenden Keramik-Metall-Verbund.

Die Figur 8 zeigt zwei benachbarte Hitzeschildsegmente 10 im Einbauzustand. Die Hitzeschildsegmente 10 weisen jeweils eine mit einem heißen Medium beaufschlagbare Heißseite 11, eine der Heißseite 11 gegenüberliegende, dem Mantel 3 zugewandte Kaltseite 12 und einen zwischen Heißseite 11 und Kaltseite 12 umlaufenden Rand 13 auf. Die Hitzeschildsegmente 10 weisen auf dem Rand 13 an die Kaltseite 12 anschließende Anlageflächen 15, die zur Kraftübertragung in Tangential- und Axialrichtung dienen, und sich zur Heißgasseite 11 hin öffnende Spalte 16 auf. Die sich zur Heißgasseite hin öffnenden Spalte 16 sind sichelförmig, ähnlich der Funktion einer Nut- und Federverbindung. Der Spalt 16 an sich gewährleistet eine unbehinderte Wärmedehnung, die Form des Spalts 16 ermöglicht einen Formschluss und somit eine Lagedefinition in radialer Richtung.

Figur 9 zeigt dieselben beiden Hitzeschildsegmente 10, wie Figur 8. Der Unterschied besteht darin, dass sich die Hitzeschildsegmente 10 der Figur 8 in kaltem, die er Figur 9 in heißem Zustand befinden und der Spalt 16 aufgrund der Wärmedehnung 22 geschlossen ist.

Um zwischen den Segmentreihen 14 aus in Umfangsrichtung angeordneten Hitzeschildsegmenten 10 eine Verdrehung in Umfangsrichtung zu verhindern, sind die Stirnflächen 17 der Hitzeschildsegmente 10 nicht eben sondern derart auszuführen, dass ein Formschluss zwischen den einzelnen keramischen Hitzeschildsegmenten 10 in Umfangsrichtung entsteht. Dazu ist die Schnittstellengeometrie vorzugsweise in einer wellenförmigen Geometrie, wie in Figur 10 dargestellt, oder jeder anderen formschlussgewährleistenden Geometrie auszuführen. Figur 10 zeigt einen Schnitt durch eine Brennkammer 1 mit zwei Segmentreihen 14. Die Strömungsrichtung 23 der Heißgase im Betrieb ist ebenfalls angedeutet.

Die Seiten- und Stirnflächengeometrie ist selbstverständlich dehnungsangepasst auszuführen, damit eine Minimierung der Spalte 16 und auch zwischen den Segmentreihen 14 während des Betriebs realisiert wird, um das Eindringen von Heißgas weitestgehend zu vermeiden. Dabei sind vorzugsweise stumpfe Winkel und große Radien zu verwenden, um zugspannungsbeanspruchte Zonen zu vermeiden.

## Patentansprüche

1. Brennkammer (1) umfassend einen um eine Hauptachse (2) der Brennkammer (1) angeordneten Mantel (3) und ein innerhalb des Mantels (3) angeordnetes Keramikrohr (4), **dadurch gekennzeichnet, dass** zwischen Mantel (3) und Keramikrohr (4) eine Zwischenschicht (5) angeordnet ist und der Mantel (3) zumindest teilweise konisch ist und das Keramikrohr (4) entlang der Hauptachse (2) in den Mantel (3) axial verspannt ist.

2. Brennkammer (1) nach Anspruch 1, wobei der Mantel (3) metallisch ist.

3. Brennkammer (1) nach einem der Ansprüche 1 oder 2, wobei das Keramikrohr (4) aus feuerfestem Werkstoff besteht.

4. Brennkammer (1) nach einem der vorhergehenden Ansprüche, wobei die Zwischenschicht (5) eine keramische Quellmatte ist.

5. Brennkammer (1) nach einem der Ansprüche 1 bis 3, wobei die Zwischenschicht (5) Feder- und/oder Dämpfungselemente umfasst.

6. Brennkammer (1) nach Anspruch 5, wobei die Feder- und/oder Dämpfungselemente keramisch sind.

7. Brennkammer (1) nach Anspruch 5, wobei die Feder- und/oder Dämpfungselemente metallisch sind.

8. Brennkammer (1) nach einem der vorhergehenden Ansprüche, wobei der Mantel (3) an der Öffnung (6) mit dem größten Öffnungsdurchmesser Befestigungsmittel (7) aufweist, mit deren Hilfe ein Gegenstück (8) gegen die Öffnung (6) gezogen werden kann.

9. Brennkammer (1) nach einem der vorhergehenden Ansprüche, wobei der Mantel (3) zwei konische Teilmäntel (9) umfasst.

10. Brennkammer (1) nach einem der vorhergehenden Ansprüche, wobei das Keramikrohr (4) ein Vollzylinder ist.

11. Brennkammer (1) nach einem der Ansprüche 1 bis 8, wobei das Keramikrohr (4) ein Vollkonus ist.

12. Brennkammer (1) nach einem der vorhergehenden Ansprüche, wobei das Keramikrohr (4) ein Verbund aus mehreren Hitzeschildsegmenten (10) ist.

13. Brennkammer (1) nach Anspruch 12, wobei die Hitzeschildsegmente (10) jeweils eine mit einem heißen Medium beaufschlagbare Heißseite (11), eine der Heißseite (11) gegenüberliegende, dem Mantel (3) zugewandte Kaltseite (12) und einen zwischen Heißseite (11) und Kaltseite (12) umlaufenden Rand (13) aufweisen, und im kalten Zustand einzelne Hitzeschildsegmente (10) einer Segmentreihe (14) auf dem Rand (13) an die Kaltseite (12) anschließende Anlageflächen (15) und sich zur Heißgasseite (11) öffnende Spalte (16) aufweisen.

14. Brennkammer (1) nach Anspruch 13, wobei die Spalte (16) sichelförmig sind.

15. Brennkammer (1) nach einem der Ansprüche 13 oder 14, wobei zwischen Segmentreihen (14) unebene Stirnflächen (17) vorgesehen sind, so dass im heißen Zustand ein Formschluss zwischen einzelnen Hitzeschildsegmenten (10) in Umfangsrichtung entsteht.
